# EUROPÄISCHE PATENTSCHRIFT

(11) **EP 3 987 118 B1**
(45) Veröffentlichungstag und Bekanntmachung des Hinweises auf die Patenterteilung: **08.07.2026**
(21) Anmeldenummer: 20727585.0
(22) Anmeldetag: 07.05.2020
(51) Int. Cl.: E01F 9/70, A63C 19/08, A63C 19/06

(54) **HANDHABUNGSVORRICHTUNG FÜR MARKIERUNGSOBJEKTE**
HANDLING DEVICE FOR MARKING OBJECTS
DISPOSITIF DE MANIPULATION POUR DES OBJETS DE MARQUAGE

(30) Priorität: 08.05.2019 DE 102019112017
(43) Veröffentlichungstag der Anmeldung: 27.04.2022
(73) Patentinhaber: Weidinger, Thomas, 97078 Würzburg (DE)
(72) Erfinder: Weidinger, Thomas, 97078 Würzburg (DE)
(74) Vertreter: advotec.
(86) Internationale Anmeldenummer: PCT/EP2020/062661
(87) Internationale Veröffentlichungsnummer: WO 2020/225343

(56) Entgegenhaltungen:
- GB-A- 2 406 600
- GB-A- 2 433 534
- NL-C2- 1 034 512
- US-A1- 2010 251 957

## Beschreibung

Die Erfindung betrifft eine Handhabungsvorrichtung für Markierungsobjekte nach dem Oberbegriff des Patentanspruchs 1.

Markierungsobjekte mit einer in die Deckfläche eingebrachten Öffnung, insbesondere Pylonen, Hütchen oder Scheiben, sind aus dem Stand der Technik in vielfältigen Ausführungsformen bereits bekannt. Insbesondere, jedoch keineswegs ausschließlich, werden diese Markierungsobjekte im Bauwesen, im Straßenverkehr, im Rettungswesen, wie bei der Feuerwehr, dem Rettungsdienst und der Polizei, in der Industrie, im öffentlichen Raum, auf Flughäfen, in Schulen und im universitären Bereich oder beim Sport eingesetzt. Aus der GB 2 406 600 A sind ein Bodenmarkierungsobjekt in der Art eines Kegels mit radialen Flügeln und/oder einem ringförmigen Kragen sowie eine Handhabungsvorrichtung zum Aufnehmen und Ablegen der beschriebenen Markierungsobjekte bekannt.

Typischerweise werden die Markierungsobjekte vom Bediener manuell abgelegt und wieder aufgenommen. Da die Tätigkeit des Ablegens und das Aufnehmens von Markierungsobjekten für den Bediener körperlich stark belastend ist und einen erhöhten Arbeitsaufwand darstellt, sind aus dem Stand der Technik bereits verschiedene Systeme von Handhabungsvorrichtungen zum Aufnehmen und Ablegen von Markierungsobjekten bekannt. Beispielsweise sind gattungsgemäße Handhabungsvorrichtungen bekannt, welche außen am Markierungsobjekt angreifen, das Markierungsobjekt in einer bestimmten Position an der Handhabungsvorrichtung halten, einen Transport des Markierungsobjekts mit der Handhabungsvorrichtung sowie die Abgabe des Markierungsobjekts an anderer Stelle zulassen. Nachteilig an den von außen angreifenden Vorrichtungen ist es jedoch, dass lediglich ein einzelnes Markierungsobjekt aufgenommen und transportiert werden kann.

Zur Aufnahme mehrerer Markierungsobjekte mit einer Handhabungsvorrichtung greifen gattungsgemäße Handhabungsvorrichtungen innen am als Hohlkörper ausgebildeten Markierungsobjekt an. Nachteilig ist es jedoch, dass derartige gattungsgemäße Handhabungsvorrichtungen in der Regel für spezielle Geometrien von Markierungsobjekten ausgebildet sind und sich daher nicht flexibel einsetzen lassen.

Des Weiteren sind Handhabungsvorrichtungen für Markierungsobjekte bekannt, welche zur Anordnung an Maschinen oder Fahrzeugen, beispielsweise Straßenbaumaschinen, Kraftfahrzeugen oder Baggern, vorgesehen sind. Derartige gattungsgemäße Handhabungsvorrichtungen sind über eine Steuerung, welche mit Maschine oder Fahrzeug verbunden sein kann, zu bedienen und daher nicht manuell zu betätigen.

Zum manuellen Gebrauch sind aus dem Stand der Technik stabförmige Handhabungsvorrichtungen mit einem Greifmechanismus bekannt, wobei auf dem stabförmigen Hohlkörper, welcher den Grundkörper der Handhabungsvorrichtung bildet, mehrere konische, nach oben offene Markierungsobjekte aufgereiht werden können, indem der Hohlkörper in die Öffnung der Markierungsobjekte eingeführt wird. Der manuell betätigbare Greifmechanismus dient bei gattungsgemäßen Handhabungsvorrichtungen dazu, die aufgesammelten Markierungsobjekte auf dem stabförmigen Hohlkörper zu halten und eine Abgabe der Markierungsobjekte zu ermöglichen. Eine derartige gattungsgemäße Handhabungsvorrichtung für den Einsatz bei sportlichen Aktivitäten oder Spielen ist beispielsweise in der NL 1 034 512 C2 beschrieben. Gemäß der NL 1 034 512 C2 kann ein Markierungsobjekt auf zumindest einer Rastklaue an einem stabförmigen Grundkörper gehaltert und durch Rückzug der Rastklaue freigegeben werden. Aus der US 2010/251957 A1 sind hingegen Markierungsobjekte, wie Markierungspylonen bzw. Markierungskegel, wie sie zur Verkehrswarnung eingesetzt werden, und eine Handhabungsvorrichtung für diese bekannt, wobei die Markierungsobjekte an einer federgelagerten Rastklauenanordnung gehaltert werden. Dabei ist es vorgesehen, dass mit der Handhabungsvorrichtung mehrere Markierungsobjekte aufgenommen, getragen, ausgebracht und wieder eingesammelt werden können, ohne sich ständig bücken zu müssen. Nachteilig an derartigen gattungsgemäßen Handhabungsvorrichtungen ist es jedoch, dass insbesondere bei der Abgabe von Markierungsobjekten keine Möglichkeit besteht, die Markierungsobjekte zu separieren und eine definierte Anzahl an Markierungsobjekten mit der Handhabungsvorrichtung abzulegen.

Es besteht daher ein großer Bedarf, eine Handhabungsvorrichtung für Markierungsobjekte bereitzustellen, die es ermöglicht, mehrere Markierungsobjekte aufzunehmen, zu transportieren und separiert abzugeben. Zudem sollte die Handhabungsvorrichtung selbst einfach zu transportieren, ortsunabhängig einzusetzen, für den manuellen Gebrauch geeignet und ergonomisch zu bedienen sein. Des Weiteren sollte der Aufwand zur Konstruktion, Herstellung und Montage minimiert werden und die Bedienung auf einfache Art und Weise vornehmbar sein.

Diese Aufgabe wird auf überraschend einfache aber wirkungsvolle Weise durch eine Handhabungsvorrichtung nach der Lehre des unabhängigen Hauptanspruchs 1 gelöst.

Erfindungsgemäß ist eine Handhabungsvorrichtung für Markierungsobjekte mit einer in eine Deckfläche eingebrachten Öffnung vorgeschlagen, wobei die Handhabungsvorrichtung ein im Wesentlichen hohlzylindrisches Rohr, welches durch die Öffnung eines Markierungsobjekts hindurchführbar ist, eine Halteanordnung und eine Betätigungsanordnung aufweist. Dabei ist die Halteanordnung derart ausgebildet, dass sie mindestens ein Markierungsobjekt, bevorzugt mehrere Markierungsobjekte, halten kann. Zur Aufnahme, zum Halten und zur Abgabe zumindest eines Markierungsobjekts weist die Halteanordnung zumindest eine Rastklaue auf, welche aus einer ersten Position in eine zweite Position überführbar ist. Die mindestens eine Rastklaue ist erfindungsgemäß in einer Rastklauenausnehmung, welche in das Rohr eingebracht ist, angeordnet. Zum Halten von Markierungsobjekten befindet sich die Rastklaue in der ersten Position, in welcher die Rastklaue zumindest teilweise, vorzugsweise vollständig, durch die Rastklauenausnehmung aus dem Rohr hervorkragt. Die Rastklaue ist zur Aufnahme bzw. Abgabe von Markierungsobjekten in eine zweite Position überführbar, in der die mindestens eine Rastklaue zumindest teilweise, vorzugsweise vollständig, in das Rohr hineinkragt. Somit können, falls sich die Rastklaue in der zweiten Position befindet, Markierungsobjekte auf das Rohr aufgeschoben werden, da die zumindest eine Rastklaue teilweise oder vollständig innerhalb des Rohrs verschwindet. Im Gegensatz dazu wird, sofern sich die mindestens eine Rastklaue in der ersten Position befindet, ein Herabgleiten der aufgesammelten Markierungsobjekte entlang des Rohrs nach unten verhindert, da die Markierungsobjekte an der mindestens einen Rastklaue zur Anlage kommen und von dieser gehalten werden.

Erfindungsgemäß wird eine kraftschlüssige Wirkverbindung zwischen der mindestens einen Rastklaue und der Betätigungsanordnung durch ein Betätigungselement vermittelt. Das heißt mit anderen Worten, dass anhand der Betätigungsanordnung über das Betätigungselement die Halteanordnung betätigt werden kann und die mindestens eine Rastklaue durch Betätigung der Halteanordnung von der ersten Position, vorzugsweise unter Aufbringung einer Kraft, in die zweite Position oder von der zweiten Position in die erste Position überführbar ist.

Die erfindungsgemäße Handhabungsvorrichtung beruht auf dem Grundgedanken, dass durch das Vorsehen mindestens einer innerhalb der Klauenausnehmung im Rohr angeordneten Halteklaue die Separierung und Vereinzelung der am Rohr gehaltenen Markierungsobjekte und somit die Abgabe einer definierten Anzahl von Markierungsobjekten ermöglicht wird. Hierzu ist die mindestens eine Halteklaue in Richtung der Längserstreckung des Rohrs von der mindestens einen Rastklaue beabstandet angeordnet. Auch die Halteklaue ist, ähnlich der Ausgestaltung der Rastklaue, von einer ersten Position, in der die mindestens eine Halteklaue zumindest teilweise, vorzugsweise vollständig, durch die Halteklauenausnehmung im Rohr aus dem Rohr hervorkragt, in eine zweite Position überführbar. Befindet sich die Halteklaue in der zweiten Position, kragt die mindestens eine Halteklaue zumindest teilweise, vorzugsweise vollständig, durch die Halteklauenausnehmung in das Rohr hinein. Auch zwischen der mindestens einen Halteklaue und der Betätigungsanordnung ist eine kraftschlüssige Wirkverbindung durch das Betätigungselement vermittelt, so dass die mindestens eine Rastklaue und die mindestens eine Halteklaue durch Betätigung der Betätigungsanordnung von einer ersten in eine zweite Position, vorzugsweise unter Aufbringung einer Kraft, überführbar sind. Durch die beabstandete Anordnung von Halteklauen und Rastklauen hindern die Halteklauen bei Betätigung der Betätigungsanordnung die in Gebrauchsstellung oberhalb der Halteklauen befindlichen Markierungsobjekte am Herabgleiten vom Rohr, wobei gleichzeitig über die Rastklaue eine definierte Anzahl an Markierungsobjekten, bevorzugt ein einzelnes Markierungsobjekt, abgelegt oder aufgenommen werden kann.

Weiter ist es erfindungsgemäß vorgesehen, dass die Rastklauen mittels eines Rastklauenverbindungselements und/oder die Halteklauen mittels eines Halteklauenverbindungselements miteinander verbunden sind und das Rastklauenverbindungselement und/oder das Halteklauenverbindungselement den Außenumfang des Betätigungselements zumindest teilweise umschließt. Mittels des Rastklauenverbindungselements und/oder des Halteklauenverbindungselements kann die Stabilität der Halteanordnung und somit auch die Gewichts- und Kraftaufnahme sowie die Anzahl der aufzunehmenden Markierungsobjekte am Rohr der Handhabungsvorrichtung erhöht werden. Um die Stabilität weiter zu erhöhen, umschließt das Rastklauenverbindungselement oder das Halteklauenverbindungselement das Betätigungselement vollständig. Es ist einem Fachmann ersichtlich, dass das Rastklauenverbindungselement oder das Halteklauenverbindungselement hierzu vorteilhafterweise an den Außenumfang des Betätigungselements angepasst ist, so dass beispielsweise, falls das Betätigungselement einen kreisförmigen Außenumfang aufweist, das Halteklauenverbindungselement und/oder das Rastklauenverbindungselement eine kreisförmige Öffnung aufweist.

Im Rahmen der Erfindung bezeichnet der Begriff "Gebrauchsstellung" die Stellung und Ausrichtung der Handhabungsvorrichtung, in welcher der Bediener diese benutzt. Das heißt mit anderen Worten, dass sich in Gebrauchsstellung das proximale Rohrende und der Handgriff oberhalb des distalen Rohrendes und der Halteanordnung befinden, wobei die Handhabungsvorrichtung zur Aufnahme von am Boden liegenden Markierungsobjekten im Wesentlichen senkrecht zum Boden ausgerichtet ist.

Im Rahmen der Erfindung bezeichnet der Begriff "Markierungsobjekt" jegliche Objekte, die dazu geeignet sind, Markierungen darzustellen, welche insbesondere der Abgrenzung dienen. Dies können beispielsweise, jedoch keinesfalls ausschließlich, Pylonen, Markierungshütchen, Markierungskegel oder Markierungsscheiben sein. Die Markierungsobjekte können beliebig gestaltet sein, sofern sie zur Aufnahme mit der Handhabungsvorrichtung eine Öffnung aufweisen, durch welche das Rohr der Handhabungsvorrichtung zumindest teilweise durchführbar ist. In diesem Zusammenhang weist die Öffnung der Markierungshütchen bevorzugt einen Durchmesser von mindestens 30, 31, 32, 33, 34, 35, 36, 37, 38, 39, 40, 41, 42, 43, 44, 45, 46, 47, 48, 49, 50, 51, 52, 53, 54, 55, 56, 57, 58, 59, 60, 61, 62, 63, 64, 65, 66, 67, 68, 69, 70 mm oder mehr auf. Hierbei ist es als erfindungswesentlich erkannt worden, dass die Öffnung der Markierungsobjekte größer ist als der Außendurchmesser des Rohrs der Handhabungsvorrichtung, so dass das Rohr der Handhabungsvorrichtung durch die Öffnung der Markierungsobjekte geführt werden kann.

Der Begriff "hohlzylindrisches Rohr" bezeichnet im Rahmen der Erfindung einen länglichen Hohlkörper, dessen Länge wesentlich größer als sein Durchmesser ist. Auch wenn bevorzugt Rohre mit kreisrundem Querschnitt eingesetzt werden, sind auch Rohre mit rechteckigen, ovalen, polygonen oder anderen Querschnitten denkbar und geeignet. In der Längserstreckung weist das Rohr bevorzugt eine Länge von mindestens 600, 650, 700, 750, 800, 850, 900, 950, 1000, 1050, 1100, 1150, 1200, 1250, 1300 mm oder mehr auf. Noch mehr bevorzugt weist das Rohr eine Länge von mindestens 710, 720, 730, 740, 750, 760, 770, 780, 790, 800, 810, 820, 830, 840, 850, 860, 870, 880, 890, 900, 910, 920, 930, 940, 950, 960, 970, 980, 990, 1000, 1010, 1020, 1030, 1040, 1050, 1060, 1070, 1080, 1090, 1100, 1110, 1120, 1130, 1140, 1150, 1160, 1170, 1180, 1190 oder 1200 mm auf. Der Außendurchmesser des Rohrs kann an die aufzunehmenden Markierungsobjekte angepasst werden, beträgt jedoch für einen möglichst universellen Einsatz der Handhabungsvorrichtung bevorzugt zwischen 26 und 80 mm. Noch mehr bevorzugt beträgt der Außendurchmesser des Rohrs mindestens 26, 28, 30, 32, 34, 36, 38, 40, 42, 44, 46, 48, 50, 52, 54, 56, 58, 60, 62, 64, 66, 68, 70, 72, 74, 76, 78 oder 80 mm. Am meisten bevorzugt beträgt der Außendurchmesser des Rohrs 52 mm. In Gebrauchsstellung steht das Rohr im Wesentlichen senkrecht zum Boden, so dass das proximale Rohrende oben und das distale Rohrende unten relativ zum Untergrund angeordnet ist. Das distale Rohrende umfasst im Rahmen der Erfindung eine Abdeckung am distalen Rohrende und das proximale Rohrende eine Abdeckung am proximalen Rohrende.

Eine Betätigungsanordnung dient im Rahmen der Erfindung der Funktionsauslösung, das heißt der Betätigung der Rastklauen und Halteklauen zur Aufnahme, zum Halten oder zur Abgabe von Markierungsobjekten. In diesem Zusammenhang umfasst die Betätigungsanordnung ein Betätigungselement, welches über eine kraftschlüssige Wirkverbindung die Steuerung der Rastklauen ermöglicht. Weiterhin ist es denkbar, dass die Halteklauen über die Rastklauen indirekt mit dem Betätigungselement verbunden sind. Bevorzugt weist die Betätigungsanordnung zudem einen Handgriff und einen Betätigungsknopf auf. Der Betätigungsknopf ist kraftschlüssig mit dem Betätigungselement verbunden, so dass bei Betätigung des Betätigungsknopfs das Betätigungselement die mindestens eine Rastklaue und die mindestens eine Halteklaue von einer ersten in eine zweite Position oder von einer zweiten in eine erste Position überführt. Der bevorzugt am proximalen Rohrende angeordnete Handgriff ist bevorzugt lösbar mit dem Rohr verbunden, so dass eine Entnahme aller Markierungsobjekte vom Rohr durch Lösen des Handgriffs vom Rohr ermöglicht wird. Alternativ bevorzugt ist der am proximalen Rohrende angeordnete Handgriff unlösbar mit dem Rohr verbunden. Im Rahmen der Erfindung ist es dabei denkbar, dass der Handgriff größer als, kleiner als oder gleich dem Außendurchmesser des Rohres ist.

Es ist als erfindungswesentlich erkannt worden, dass durch die Überführung mindestens einer Rastklaue von einer ersten in eine zweite Position oder von einer zweiten in eine erste Position und die gleichzeitige Überführung einer Halteklaue von einer ersten in eine zweite Position oder von einer zweiten in eine erste Position mittels eines Betätigungselements die Abgabe einer definierten Anzahl, bevorzugt eines einzelnen Markierungsobjekts, gewährleistet werden kann. Auf diese Weise ist es mit der erfindungsgemäßen Handhabungsvorrichtung für Markierungsobjekte mit einer in eine Deckfläche eingebrachten Öffnung möglich, nicht nur Markierungsobjekte aufzunehmen und zu halten, sondern auch in definierter Anzahl wieder abzugeben. Aufgrund des Aufbaus aus Betätigungsvorrichtung, bevorzugt am proximalen Rohrende angeordnet, und Halteanordnung, bevorzugt am distalen Rohrende angeordnet, ist die Handhabungsvorrichtung äußerst einfach und ergonomisch zu bedienen. Zudem ist die Handhabungsvorrichtung kostengünstig fertigbar, montierbar, wartungsarm, langlebig und flexibel mit einer Vielzahl von Markierungsobjekten einsetzbar.

Vorteilhafte Weiterbildungen der Erfindungen, welche einzeln oder in Kombination realisierbar sind, sind in den Unteransprüchen dargestellt.

Im Rahmen der Erfindung ist es als vorteilhaft erkannt worden, wenn die mindestens eine Halteklaue direkt und unmittelbar mit dem Betätigungselement verbunden ist, und das Betätigungselement eine kraftschlüssige Wirkverbindung zwischen der mindestens einen Halteklaue und der Betätigungsanordnung vermittelt. Somit kann auf einfache Art und Weise über das Betätigungselement neben der mindestens einen Rastklaue auch die mindestens eine Halteklaue zur Überführung von einer ersten in eine zweite Position betätigt werden. Durch die Verwendung eines gemeinsamen Betätigungselements können weitere Bauteile, insbesondere Kopplungselemente, eingespart, die Teilevielfalt somit begrenzt und Fertigungs- und Montagekosten eingespart werden. Zudem kann die Bedienung der Handhabungsvorrichtung trotz Ansteuerung von Rastklauen und Halteklauen auf einfache Art und Weise erfolgen.

Zur Abgabe einzelner Markierungsobjekte oder zur Abgabe einer definierten Anzahl von Markierungsobjekten hat es sich als vorteilhaft erwiesen, wenn die mindestens eine Halteklaue und die mindestens eine Rastklaue derart am Betätigungselement angeordnet sind, dass die Halteklaue in der ersten Position gehalten ist, während die Rastklaue in der zweiten Position gehalten ist. Das heißt mit anderen Worten, dass die Halteklaue aus dem Rohr hervorkragt, während die Rastklaue in das Rohr hineinkragt und zumindest teilweise im Rohr verschwindet. Bei Betätigung des Betätigungselements werden die mindestens eine Rastklaue und die mindestens eine Halteklaue in jeweils eine andere Position überführt, so dass die mindestens eine Halteklaue aus dem Rohr herauskragt, während die mindestens eine Rastklaue in das Rohr hineinkragt. Dadurch ist es vorteilhafterweise möglich, dass die Rastklaue bei Betätigung der Handhabungsvorrichtung ein einzelnes oder eine definierte Anzahl an Markierungsobjekten freigibt und die Halteklaue die oberhalb der Halteklaue auf dem Rohr befindlichen Markierungsobjekte zurückhält.

Im Hinblick auf eine einfache Funktionsweise und Festlegung der abzugebenden Markierungsobjekte ist es besonders vorteilhaft, wenn die mindestens eine Halteklaue in Gebrauchsstellung der Handhabungsvorrichtung oberhalb der mindestens einen Rastklaue angeordnet ist und die Bewegung der mindestens einen Halteklaue mit der Bewegung der mindestens einen Rastklaue bei Betätigung der Betätigungsvorrichtung mit einer festlegbaren Bewegungsüberschneidung synchronisiert ist. Das heißt mit anderen Worten, dass die Bewegungen der Halteklaue und der Rastklaue bei der Überführung von der ersten Position in die zweite Position oder von der zweiten Position in die erste Position gleichzeitig und mit gleicher Geschwindigkeit ablaufen. Bevorzugt läuft die Bewegung der mindestens einen Halteklaue und der mindestens einen Rastklaue synchron und gegenläufig ab, so dass beispielsweise die Rastklaue durch die Rastklauenausnehmung aus dem Rohr herausbewegt wird, während gleichzeitig die Halteklaue durch die Halteklauenausnehmung in das Rohr zurückgezogen wird. Diese Bewegungen erfolgen mit einer festlegbaren Bewegungsüberschneidung, wobei die Bewegungsüberschneidung anhand des Abstands der mindestens einen Halteklaue von der mindestens einen Rastklaue in Längsrichtung des Rohrs festlegbar ist. Dadurch fährt bei Betätigung des Betätigungselements die mindestens eine Halteklaue nach außen aus dem Rohr heraus in deren erste Position und die unterhalb der mindestens einen Halteklaue angeordnete mindestens eine Rastklaue zugleich mit einer durch den Abstand zwischen Rastklaue und Halteklaue festgelegten Überschneidung nach innen in das Rohr hinein in die zweite Position der Rastklaue.

Zur sicheren Aufnahme, Abgabe und zum sicheren Halten der Markierungsobjekte am Rohr hat es sich als vorteilhaft erwiesen, wenn die mindestens eine Rastklaue und/oder die mindestens eine Halteklaue sich schräg vom Betätigungselement weg erstrecken. Dabei ist es besonders vorteilhaft, wenn sich die mindestens eine Rastklaue ausgehend vom Betätigungselement schräg in Richtung proximales Rohrende erstreckt und sich die mindestens eine Halteklaue ausgehend vom Betätigungselement schräg in Richtung distales Rohrende erstreckt. Es ist jedoch auch denkbar, dass sich die mindestens eine Rastklaue ausgehend vom Betätigungselement schräg in Richtung distales Rohrende erstreckt und sich die mindestens eine Halteklaue ausgehend vom Betätigungselement schräg in Richtung proximales Rohrende erstreckt. Mit dem Begriff "schräge Erstreckung" ist im Rahmen der Erfindung bezeichnet, dass eine Rastklaue oder Halteklaue mit einem Ende am Betätigungselement angeordnet ist und das andere Ende vom Betätigungselement beabstandet ist, so dass zwischen Betätigungselement und Rastklaue oder Halteklaue ein Winkel kleiner 90° eingeschlossen ist. Bevorzugt ist ein Winkel von mindestens 20°, 25°, 30°, 35°, 40°, 45°, 50°, 55°, 60°, 65°, 70°, 75°, 80° oder 85° eingeschlossen. Die mindestens eine Rastklaue erstreckt sich ausgehend vom Betätigungselement schräg in Richtung proximales Rohrende, was wiederum bedeutet, dass sich die mindestens eine Rastklaue in Gebrauchsstellung schräg nach oben erstreckt. Demgegenüber erstreckt sich die Halteklaue in Gebrauchsstellung der Handhabungsvorrichtung bevorzugt schräg nach unten.

Um die aufgenommenen und am Rohr übereinander angeordneten Markierungsobjekte trennen zu können und somit die gestapelten Markierungsobjekte separieren zu können, hat es sich als vorteilhaft erwiesen, dass die mindestens eine Rastklaue und/oder die mindestens eine Halteklaue am vom Betätigungselement entfernten Ende eine Schräge aufweist. Die Schräge ist derart ausgebildet, dass am vom Betätigungselement entfernten Ende zwei Flächen der mindestens einen Rastklaue und/oder der mindestens einen Halteklaue einen spitzen Winkel einschließen. Dies bedeutet wiederum, dass die zwei am vom Betätigungselement entfernten Ende angeordneten Flächen der mindestens einen Rastklaue und/oder der mindestens einen Halteklaue einen Winkel kleiner 90° einschließen. Bevorzugt ist ein Winkel von mindestens 20°, 25°, 30°, 35°, 40°, 45°, 50°, 55°, 60°, 65°, 70°, 75°, 80° oder 85° eingeschlossen. Durch die vorgesehene Schräge kann sich die mindestens eine Rastklaue oder die mindestens eine Halteklaue zwischen die am Rohr gestapelten Markierungsobjekte schieben und diese auf einfache Art und Weise voneinander trennen und eine Einzelabgabe von Markierungsobjekten sicherstellen.

Des Weiteren hat es sich als vorteilhaft erwiesen, wenn das Betätigungselement am proximalen Ende und/oder am distalen Ende einen Anschlag aufweist, welcher den Betätigungsweg der mindestens einen Rastklaue und/oder der mindestens einen Halteklaue begrenzt. Bevorzugt weist das Betätigungselement einen Anschlag am proximalen Ende des Rohrs auf, der die mindestens eine Rastklaue in einer ersten Position für die Aufnahme von Markierungsobjekten hält und am distalen Ende einen Anschlag aufweist, der den Betätigungsweg der mindestens einen Rastklaue begrenzt und die Abgabe eines Markierungsobjekts über den so definierten Betätigungsweg ermöglicht. Demgegenüber ist die Halteklaue, wenn das Betätigungselement am Anschlag am proximalen Rohrende anliegt, in einer zweiten Position gehalten und bei Anlage des Betätigungselements am Anschlag am distalen Rohrende in einer ersten Position gehalten.

Des Weiteren hat es sich als vorteilhaft erwiesen, wenn die mindestens eine Rastklaue und die mindestens eine Haltklaue mittels eines federbelasteten Vorspannelements gegeneinander auf Vorspannung gehalten werden können. Hierzu umfasst das Vorspannelement vorteilhafterweise zwei Vorspannringe und eine zwischen den Vorspannringen angeordnete Vorspannfeder. Bevorzugt umschließen die Vorspannringe teilweise oder vollständig das Betätigungselement, wozu die Vorspannringe bevorzugt eine im Wesentlichen kreisförmige Öffnung aufweisen. Jedoch ist es auch denkbar, dass die Öffnung der Vorspannringe nicht kreisförmig sondern rechteckig, vieleckig oder mit einer beliebigen anderen Geometrie ausgestaltet ist, so dass eine einfache Verbindung zwischen Vorspannring und Betätigungselement ermöglicht wird. Besonders bevorzugt sind die beiden Vorspannringe an ihren zueinander angeordneten Kontaktstellen abgerundet. Das federbelastete Vorspannelement ist bevorzugt derart am Betätigungselement angeordnet, dass die zwei Vorspannringe übereinander angeordnet sind und die Vorspannfeder dazwischen liegt. Zudem ist das Vorspannelement bevorzugt in Gebrauchsstellung unterhalb der mindestens einen Halteklaue und oberhalb der mindestens einen Rastklaue angeordnet. Das federbelastete Vorspannelement ermöglicht vorteilhafterweise bei Betätigung des Betätigungselements eine Relativbewegung der mindestens einen Halteklaue gegenüber der mindestens einen Rastklaue und einem Vorspannring sowie eine Relativbewegung der mindestens einen Rastklaue gegenüber der mindestens einen Halteklaue und einem Vorspannring. Auf diese Art und Weise wird eine sichere Überführung der mindestens einen Rastklaue und der mindestens einen Halteklaue von einer ersten in eine zweite Position gewährleistet und somit eine einfache Separierung von Markierungsobjekten zu deren Abgabe ermöglicht.

Gemäß einer bevorzugten Ausführungsform ist eine Mehrzahl von Rastklauen in einer gegenüber der Längserstreckung des Rohrs senkrecht ausgerichteten Rastklauenebene und/oder eine Mehrzahl von Halteklauen in einer gegenüber der Längserstreckung des Rohrs senkrecht ausgerichteten Halteklauenebene angeordnet. Weiter bevorzugt ist sowohl eine Rastklauenebene als auch eine Halteklauenebene in der Halteanordnung vorgesehen, wobei die Rastklauenebene und die Halteklauenebene in Längsrichtung des Rohrs voneinander beabstandet sind. Noch mehr bevorzugt ist die Halteklauenebene in Gebrauchsstellung der Handhabungsvorrichtung oberhalb der Rastklauenebene beabstandet von der Rastklauenebene angeordnet. Durch die Mehrzahl von Rastklauen und/oder Halteklauen ist es möglich, die Markierungsobjekte sicher am Rohr der Handhabungsvorrichtung zu halten, aufzunehmen und abzugeben.

Zur einfachen Handhabung und gleichmäßigen Kräfteverteilung innerhalb der Halteanordnung hat es sich als vorteilhaft erwiesen, wenn die Rastklauen und/oder Halteklauen äquidistant umlaufend entlang des Außenumfangs des Betätigungselements am Betätigungselement mit einem Winkelversatz zueinander angeordnet sind. Bevorzugt ist eine Gleichzahl an Rastklauen und Halteklauen äquidistant umlaufend entlang des Außenumfangs des Betätigungselements angeordnet. Besonders bevorzugt sind 2 bis 8 Rastklauen oder Halteklauen äquidistant umlaufend entlang des Außenumfangs des Betätigungselements angeordnet. Noch mehr bevorzugt sind mindestens 2, 3, 4, 5, 6, 7 oder 8 Rastklauen und/oder Halteklauen äquidistant umlaufend entlang des Außenumfangs des Betätigungselements angeordnet. Am meisten bevorzugt sind 3 Rastklauen und 3 Halteklauen mit einem Winkelversatz von 120° zueinander am Außenumfang des Betätigungselements angeordnet. Der Winkelversatz ergibt sich aus der äquidistanten Anordnung einer bestimmten Anzahl an Rastklauen und/oder Halteklauen um das Betätigungselement.

Im Hinblick auf eine definierte Führung der Markierungsobjekte am Rohr und eine optimale Gewichts- sowie Kräfteverteilung in der Halteanordnung hat es sich als vorteilhaft erwiesen, wenn die Rastklauenebene und die Halteklauenebene versetzt zueinander, insbesondere mit einem Winkelversatz von 60°, angeordnet sind und der Winkelversatz zwischen Rastklauenebene und Halteklauenebene die Hälfte des Winkelversatzes zwischen den Rastklauen beträgt. Durch den Winkelversatz sind die Rastklauen und Halteklauen nicht übereinander angeordnet, so dass die Gewichts- und Kraftverteilung in der Halteanordnung optimiert wird und die Rastklauen und Halteklauen an unterschiedlichen Stellen aus dem Rohr herauskragen und am Markierungsobjekt angreifen. Diese Anordnung ermöglicht es in besonders einfacher Art und Weise, eine Vielzahl an Markierungsobjekten aufzunehmen und gleichzeitig eine zuverlässige Abgabe einzelner Markierungsobjekte zu gewährleisten.

Zur besonders einfachen Aufnahme und gezielten Abgabe von Markierungsobjekten hat es sich als vorteilhaft erwiesen, wenn die Handhabungsvorrichtung einen Zentrierdorn aufweist, der am distalen Ende des Betätigungselements angeordnet ist. Dieser Zentrierdorn ist vorteilhafterweise über eine Federkraft vorgespannt und komplett in die Handhabungsvorrichtung einziehbar. Bevorzugt ist der Zentrierdorn an einem Ende, vorteilhafterweise am vom Betätigungselement entfernten Ende, konisch geformt, wodurch eine optimale Sicht auf die Öffnung des aufzunehmenden oder abzugebenden Markierungsobjekts ermöglicht wird. Zudem hat es sich als vorteilhaft erwiesen, dass mittels eines solchen Zentrierdorns ein einfaches Einführen des Zentrierdorns und somit der Handhabungsvorrichtung in die Öffnung des Markierungsobjekts ermöglicht wird. Dadurch, dass der Zentrierdorn in die Handhabungsvorrichtung einziehbar ist, ist die Gefahr einer Verletzung durch den Zentrierdorn bei Nichtgebrauch ausgeschlossen und eine sichere Handhabung und ein sicherer Transport der Handhabungsvorrichtung gewährleistet.

Insbesondere zur Aufnahme von flachen, scheibenförmigen Markierungsobjekten hat es sich als vorteilhaft erwiesen, wenn die Handhabungsvorrichtung einen Magneten und/oder einen Rastring aufweist, wobei der Magnet und/oder der Rastring an einem Rohrende zur Aufnahme des mit einer ferromagnetischen Metallhülse versehenen Markierungsobjekts angeordnet ist. Da flache, scheibenförmige Markierungsobjekte mittels Rastklauen und Halteklauen nur mit Anstrengung und hohem Aufwand aufnehmbar sind, weist die Handhabungsvorrichtung vorteilhafterweise einen Magneten auf, der so am Rohrende angeordnet ist, dass eine, beispielsweise in die Öffnung eines scheibenförmigen Markierungsobjekts eingesetzte, ferromagnetische Metallhülse bei Annäherung angezogen wird. Sollen mehrere scheibenförmige Markierungsobjekte mit der Handhabungsvorrichtung aufgenommen werden, so werden die Scheiben mittels des Magneten angezogen, aufgenommen und über den oberhalb des Magneten angeordneten Rastring hinwegbefördert und an diesem gehalten. Bevorzugt wird ein Dauermagnet in der Handhabungsvorrichtung angeordnet, und die Markierungsobjekte sind mit ferromagnetischen Metallhülsen versehen, wobei es jedoch auch denkbar ist, dass die Markierungsobjekte mit Dauermagneten versehen sind und eine ferromagnetische Metallhülse in der Handhabungsvorrichtung angeordnet ist. Bevorzugt ist der Magnet und/oder der Rastring am distalen Rohrende angeordnet, jedoch ist es auch denkbar, den Magneten und/oder Rastring am proximalen Rohrende anzuordnen und über das proximale Rohrende die Scheiben magnetisch anzuziehen und aufzunehmen und anschließend durch eine Drehung der Handhabungsvorrichtung um 180° die Scheiben über die am distalen Rohrende angeordneten Halteklauen und Rastklauen abzugeben. Weiter ist es denkbar, dass die scheibenförmigen Markierungsobjekte an einem Ende des Rohrs aufgenommen, gehalten und abgegeben werden können. Des Weiteren ist es denkbar, dass die Aufnahme der scheibenförmigen Markierungsobjekte an einem Ende des Rohrs und die Abgabe der scheibenförmigen Markierungsobjekte am gegenüberliegenden Ende des Rohrs erfolgen, indem die scheibenförmigen Markierungsobjekte an einem Ende des Rohrs aufgenommen und gehalten werden und am anderen Ende des Rohrs abgegeben werden können. Ebenso wäre es denkbar, dass die scheibenförmigen Markierungsobjekte an einem Ende des Rohrs nur aufgenommen und am anderen Ende des Rohrs gehalten und abgegeben werden. In diesem Zusammenhang kann es vorteilhaft sein, dass sowohl am distalen als auch am proximalen Rohrende eine Halteanordnung vorgesehen ist, wobei die beiden Halteanordnungen entweder über eine gemeinsame Betätigungsanordnung oder über zwei räumlich und funktional getrennte Betätigungsanordnungen betätigt werden können.

In einer bevorzugten Ausführungsform weist die Handhabungsvorrichtung eine Ständeranordnung auf, wobei die Ständeranordnung mindestens zwei Ständerbeine mit jeweils einem ersten Ende und einem zweiten Ende umfasst. Das erste Ende der Ständerbeine ist an dem Rohr oder dem Betätigungselement angelenkt und das zweite Ende der Ständerbeine ist aus einer ersten Position, in der die zweiten Enden im Wesentlichen an dem Rohr anliegen, in eine zweite Position, in der die zweiten Enden in radialer Richtung vom Rohr beabstandet sind, überführbar. Das heißt mit anderen Worten, dass die Ständerbeine in der zweiten Position mit ihren zweiten Enden derart in radialer Richtung vom Rohr beabstandet sind, dass die Handhabungsvorrichtung in Gebrauchsstellung auf dem Boden abstellbar ist. In der ersten Position wiederum liegen die zweiten Enden im Wesentlichen am Rohr an und sind somit platzsparend an der Rohrwandung angeordnet. Somit kann die Handhabungsvorrichtung während des Nichtgebrauchs in einer komfortablen Stellung abgestellt und gelagert werden, ohne dass die Gefahr besteht, dass die Markierungsobjekte von der Handhabungsvorrichtung, beispielsweise durch ein Umfallen der Handhabungsvorrichtung, getrennt werden. Andererseits ist eine Störung des Bedieners durch die Ständeranordnung bei Gebrauch der Handhabungsvorrichtung, wenn die zweiten Enden sich in der ersten Position befinden, ausgeschlossen, da die Ständerbeine während des Gebrauchs der Handhabungsvorrichtung im Wesentlichen vollständig am Rohr anliegen. Dabei ist es denkbar, dass die ersten und zweiten Enden der Ständerbeine an der Außenwandung des Rohrs anliegen, oder dass die Ständerbeine mit einem ersten Ende an der Innenwandung des Rohrs oder dem Betätigungselement und mit einem zweiten Ende an der Außenwandung des Rohrs anliegen, oder dass die Ständerbeine mit dem ersten Ende und dem zweiten Ende an der Innenwandung des Rohrs anliegen. Zudem hat es sich als besonders vorteilhaft erwiesen, wenn die Ständeranordnung mindestens 2, 3, 4 oder 5 Ständerbeine aufweist. Am meisten bevorzugt weist die Ständeranordnung 3 Ständerbeine auf, wodurch ein besonders sicherer Stand der Handhabungsvorrichtung bei gleichzeitiger Optimierung von Fertigungs- und Montagekosten gewährleistet werden kann.

Weitere Einzelheiten, Merkmale und Vorteile der Erfindung ergeben sich aus der nachfolgenden Beschreibung der bevorzugten Ausführungsbeispiele in Verbindung mit den Unteransprüchen. Die Erfindung ist durch die Ansprüche definiert. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen gleiche oder funktionsgleiche bzw. hinsichtlich ihrer Funktion einander entsprechende Elemente.

Im Einzelnen zeigen:
- **Fig. 1**: eine erfindungsgemäße Handhabungsvorrichtung in perspektivischer Ansicht;
- **Fig. 2**: einen Längsschnitt der erfindungsgemäßen Handhabungsvorrichtung in Ansicht von vorne;
- **Fig. 3**: einen Längsschnitt einer erfindungsgemäßen Handhabungsvorrichtung in seitlicher Ansicht;
- **Fig. 4**: das proximale Rohrende einer erfindungsgemäßen Handhabungsvorrichtung;
- **Fig. 5**: das distale Rohrende einer erfindungsgemäßen Handhabungsvorrichtung im Längsschnitt;
- **Fig. 6**: das distale Rohrende einer weiteren erfindungsgemäßen Handhabungsvorrichtung im Längsschnitt;
- **Fig. 7**: ein scheibenförmiges Markierungsobjekt im Längsschnitt; und
- **Fig. 8**: einen vergrößerten Ausschnitt des in Fig. 7 dargestellten scheibenförmigen Markierungsobjekts.

**Fig. 1** zeigt eine Handhabungsvorrichtung 1 mit einem an der Handhabungsvorrichtung 1 aufgenommenen, als konischen Hohlkörper ausgebildeten Markierungsobjekt 2. Zur Aufnahme des Markierungsobjekts 2 wurde das Rohr 3 mit dessen distalem Rohrende 31, an welchem die Halteanordnung 4 angeordnet ist, in die in die Deckfläche des Markierungsobjekts 2 eingebrachte Öffnung eingeführt. Zudem ist am zentralen Rohrabschnitt 33 eine Ständeranordnung 6 vorgesehen, deren drei Ständerbeine 61 ausgefahren sind, so dass die Handhabungsvorrichtung 1 auf dem Untergrund abgestellt werden kann. Hierzu befinden sich die zweiten Enden 612 der Ständerbeine 61 in der zweiten Position, in der die zweiten Enden 612 in radialer Richtung vom Rohr 3 beabstandet sind. Die hier nicht sichtbaren ersten Enden 611 der Ständerbeine 61 sind am Rohr 3 angelenkt. Zum Überführen der ersten Enden 611 der Ständerbeine 61 von der ersten in die zweite Position und umgekehrt ist eine Ständerbetätigung 62 am Rohr 3 angeordnet. Am proximalen Rohrende 32 ist die Betätigungsanordnung 5 angeordnet, welche über das hier nicht sichtbare Betätigungselement 51 die Betätigung der Halteanordnung 4 zulässt.

**Fig. 2** zeigt die Handhabungsvorrichtung 1 gemäß Fig. 1 im Längsschnitt. Wiederum ist das Rohr 3 der Handhabungsvorrichtung 1 zu erkennen, in dessen Innerem sich das Betätigungselement 51 ausgehend von der Betätigungsanordnung 5 von oben nach unten erstreckt. An der Halteanordnung 4 ist ein Markierungsobjekt 2 aufgenommen. Die zweiten Enden 612 der Ständerbeine 61 befinden sich wiederum im ausgefahrenen Zustand beabstandet vom Rohr 3, so dass eine komfortable Aufstellung der Handhabungsvorrichtung 1 bei Nichtgebrauch ermöglicht wird. Zum Gebrauch der Handhabungsvorrichtung 1 kann mittels der Ständerbetätigung 62 die Ständeranordnung 6 an das Rohr 3 angelegt werden. Hierzu wird die Ständerbetätigung 62 nach oben verschoben, so dass die zweiten Enden 612 der Ständerbeine 61 am Rohr 3 zur Anlage gebracht werden. In dieser Schnittdarstellung sind zudem die ersten Enden 611 der Ständerbeine 61 sichtbar, welche am Rohr 3 angelenkt sind.

Der **Fig. 3** ist eine erfindungsgemäße Handhabungsvorrichtung 1 mit einem am distalen Rohrende 31 über die Halteanordnung 4 aufgenommenen Markierungsobjekt 2 zu entnehmen. Im Gegensatz zu den vorangehenden Figuren 1 und 2 befindet sich die Ständeranordnung 6, welche am zentralen Rohrabschnitt 33 angeordnet ist, in einem eingefahrenen Zustand. Das heißt, wie deutlich zu erkennen ist, dass die ersten Enden 611 am Betätigungselement 51 und am Rohr 3 anliegen und die zweiten Enden 612 im Wesentlichen am Rohr 3 anliegen. Durch Herabschieben der Ständerbetätigung 62 in Richtung des distalen Rohrendes 31 können die zweiten Enden 612 der Ständerbeine 61 zur komfortablen Verwahrung und Abstellung der Handhabungsvorrichtung 1 in die zweite Position überführt werden. Die Handhabungsvorrichtung 1 befindet sich gemäß Darstellung in Fig. 3 in Gebrauchsstellung, so dass die Handhabungsvorrichtung 1 senkrecht gegenüber dem Boden ausgerichtet ist und sich das proximale Rohrende 32 oberhalb des distalen Rohrendes 31 befindet. Am proximalen Rohrende 32 ist die Betätigungsanordnung 5 angeordnet, deren Betätigungselement 51 durch Kraftaufbringung nach unten verschoben werden kann. Die Bewegung des Betätigungselements 51 ist durch den Anschlag 52 begrenzt. Zudem ist zu erkennen, dass das Betätigungselement 51 innerhalb des Rohrs 3 und innerhalb des Handgriffs 13 geführt ist. Somit wird eine komfortable einhändige Bedienung der Handhabungsvorrichtung 1 ermöglicht, da der Handgriff 13 mit der Hand umschlossen werden kann und mittels des Daumens oder eines anderen einzelnen Fingers Kraft auf das Betätigungselement 51 zur Betätigung der Halteanordnung 4 ausgeübt werden kann.

**Fig. 4** zeigt eine Schnittdarstellung durch das proximale Rohrende 32 des Rohrs 3 und den daran angeordneten Handgriff 13. Es ist wiederum zu erkennen, dass sich das Betätigungselement 51 durch den Handgriff 13 und das Rohr 3 in Gebrauchsstellung nach unten erstreckt und das Betätigungselement 51 nach unten bzw. oben verschiebbar ist, wobei der Bewegungsspielraum des Betätigungselements 51 durch den Anschlag 52 begrenzt ist. Die Verbindung des Handgriffs 13 mit dem Rohr 3 erfolgt über den Handgriffdeckel 131, welcher in der vorliegenden Ausführungsform einstückig mit dem Handgriff 13 ausgebildet und mit dem proximalen Rohrende 32 verschraubt ist. Zudem ist zu erkennen, dass der Handgriff 13 beidseitig über das Rohr 3 herauskragt, so dass auch für den Fall, dass die Handhabungsvorrichtung 1 umfällt oder fallen gelassen wird, bereits aufgenommene Markierungsobjekte 2 am proximalen Rohrende 32 vom Handgriff 13 zurückgehalten werden.

**Fig. 5** zeigt einen Längsschnitt durch die Handhabungsvorrichtung 1 am distalen Ende 31 des Rohrs 3. Das distale Ende des Rohrs 31 ist in die Öffnung eines Markierungsobjekts 2 eingeführt, wobei das Markierungsobjekt 2 von der Halteanordnung 4 am Rohr 3 gehalten wird. Zum Halten des Markierungsobjekts 2 kragt die Rastklaue 41 aus der Rastklauenausnehmung 34 im Rohr 3 heraus und kommt am Markierungsobjekt 2 zum Eingriff. Eine Mehrzahl von Rastklauen 41 ist über das am Betätigungselement 51 angeordnete Rastklauenverbindungselement 412 miteinander verbunden. Zur Abgabe des aufgenommenen Markierungsobjekts 2 kann das Betätigungselement 51 unter Krafteinwirkung nach unten gegen die Kraft der Rückstellfeder 12 verschoben werden, so dass die Rastklaue 41 durch die Rastklauenausnehmung 34 in das Innere des Rohrs 3 zurückgezogen wird und die Halteklaue 42 durch die Halteklauenausnehmung 35 aus dem Rohr 3 hinausgeschoben wird. Das Vorspannelement 7, welches einen oberhalb der Vorspannfeder 72 angeordneten Vorspannring 71 und einen unterhalb der Vorspannfeder 72 angeordneten Vorspannring 73 umfasst, ermöglicht eine Relativbewegung zwischen den Rastklauen 41 und den Halteklauen 42. Die Mehrzahl an Halteklauen 42 ist über ein Halteklauenverbindungselement 422 miteinander verbunden. Zudem ist der untere Anschlag 52, welcher den Betätigungsweg des Betätigungselements 51 begrenzt, zu erkennen. Sofern keine Kraft auf das Betätigungselement 51 nach unten ausgeübt wird, sorgt die Rückstellfeder 12 dafür, dass das Betätigungselement 51 in eine Grundstellung zurückbewegt wird.

**Fig. 6** zeigt eine im Wesentlichen der in Fig. 5 dargestellten Handhabungsvorrichtung entsprechende Handhabungsvorrichtung 1 mit dem Unterschied, dass am distalen Rohrende 31 des Rohrs 3 ein Zentrierdorn 8 angeordnet ist. Dieser Zentrierdorn 8 kann vollständig in das Rohr 3 zurückgezogen werden und ist über eine Zentrierdornfeder 81 im eingezogenen Zustand vorgespannt. In dem hier dargestellten ausgefahrenen Zustand ermöglicht der Zentrierdorn 8 das einfache Einfädeln der Handhabungsvorrichtung 1 in die Öffnung eines hier nicht dargestellten Markierungsobjekts. Zudem ist der Fig. 6 im Unterschied zu der Darstellung in Fig. 5 ein an das distale Ende des Rohrs 31 eingebrachter Magnet 9 zu entnehmen. Mittels dieses Magneten 9 können auch scheibenförmige Markierungsobjekte 2, welche mit einer ferromagnetischen Hülse 11 versehen sind, aufgenommen werden. Zudem sind in Fig. 6 wiederum die Rastklauen 41 und die Halteklauen 42 zu erkennen, wobei mehrere Rastklauen 41 in einer Rastklauenebene 411 und mehrere Halteklauen 42 in eine Halteklauenebene 421 angeordnet sind. Mehrere Rastklauen 41 sind über ein Rastklauenverbindungselement 412 und mehrere Halteklauen 42 über ein Halteklauenverbindungselement 422 miteinander verbunden. Sowohl die Rastklauen 41 als auch die Halteklauen 42 weisen an ihrem vom Betätigungselement 51 entfernten Ende eine Schräge 43 auf, so dass an diesem Ende zwei Flächen einen spitzen Winkel 44 einschließen. Diese Schräge 43 dient dazu, um zwischen die hier nicht dargestellten aufeinanderliegenden Markierungsobjekte dringen zu können, um damit die hier nicht dargestellten gestapelten Markierungsobjekte separieren zu können. Die Rastklauenebene 411 und die Halteklauenebene 421 sind in einem bestimmten Abstand über die Verbindungselemente 412, 422 und das Betätigungselement 51 miteinander verbunden. Somit ist gewährleistet, dass bei Verschiebung des Betätigungselements 51 durch den Bediener nach unten die Halteklauen 42 nach außen durch die Halteklauenausnehmung 35 geführt werden, und die unterhalb angeordneten Rastklauen 41 zugleich mit der durch den Abstand zwischen Rastklauenebene 411 und Halteklauenebene 421 festgelegten Bewegungsüberüberschneidung nach innen weggezogen werden. In der dargestellten Ausführungsform hindert die oben liegende Halteklauenebene 421 mit ihren von oben nach unten angeschrägten Halteklauen 42 bei Betätigung des Betätigungselements 51 die am Rohr 3 aufgenommenen, hier nicht dargestellten, Markierungsobjekte am Herabgleiten vom Rohr 3. Durch die bestimmte Anordnung der Rastklauenebene 411 und der Halteklauenebene 421 zueinander befindet sich zwischen der Rastklauenebene 411 und der Halteklauenebene 421 gemäß der dargestellten Ausführungsform immer nur ein einzelnes, hier nicht dargestelltes, Markierungsobjekt. Die Rastklauen 42 sind zudem derart schräg gestellt, dass sie zum Aufnehmen von hier nicht dargestellten Markierungsobjekten durch die Rastklauenausnehmung 34 in das Rohr 3 überführt werden können. Die Rastklauen 41 und die Halteklauen 42 der Halteanordnung 4 werden von einem Vorspannelement 7 gegeneinander auf Vorspannung gehalten. Die Vorspannringe 71 des Vorspannelements 7 sind an ihren Kontaktstellen abgerundet und ermöglichen aufgrund der zwischen den Vorspannringen 71 angeordneten Vorspannfeder 72 bei Betätigung des Betätigungselements 51 eine Relativbewegung zwischen den Rastklauen 41 und den Halteklauen 42. Der Betätigungsweg des Betätigungselements 51 ist am oberen, hier nicht sichtbaren proximalen Ende des Rohrs 3 mittels eines Anschlags 52 begrenzt, welcher die Rastklauenebene und Halteklauenebene in der Stellung zur Aufnahme und zum Halten von Markierungsobjekten hält, wobei der am distalen Ende 31 angeordnete Anschlag 52 den Weg der Rastklauen 41 und Halteklauen 42 begrenzt und die Abgabe eines hier nicht dargestellten Markierungsobjekts über den derart definierten Betätigungsweg ermöglicht.

In **Fig. 7** ist ein scheibenförmiges Markierungsobjekt 2 im Schnitt dargestellt, wobei **Fig. 8** ein Ausschnitt A aus Fig. 7 zu entnehmen ist. Diese Art der scheibenförmigen Markierungsobjekte 2 kann nur mit erhöhtem Aufwand an der hier nicht dargestellten Halteanordnung mit deren Rastklauen und Halteklauen aufgenommen werden. Deshalb ist erfindungsgemäß an der hier nicht dargestellten Handhabungsvorrichtung ein zusätzlicher Magnet vorgesehen, über welchen die ferromagnetische Hülse 11 des scheibenförmigen Markierungsobjekts 2 magnetisch angezogen werden kann. Es ist anhand der Figuren 7 und 8 zu erkennen, dass auch das scheibenförmige Markierungsobjekt 2 eine Öffnung aufweist, in welcher eine ferromagnetische Metallhülse 11 angeordnet ist, so dass die Metallhülse 11 bei Annäherung des in der erfindungsgemäßen Handhabungsvorrichtung 1 vorgesehenen Magneten 9 angezogen wird und mit der Handhabungsvorrichtung 1 auf einfache und ergonomische Art und Weise aufgenommen werden kann.

## Patentansprüche

1. Handhabungsvorrichtung (1) für Markierungsobjekte (2) mit einer in eine Deckfläche eingebrachten Öffnung, umfassend ein im Wesentlichen hohlzylindrisches Rohr (3) mit einem distalen Rohrende (31), einem proximalen Rohrende (32) und einem sich zwischen dem distalen Rohrende (31) und dem proximalen Rohrende (32) erstreckenden, zentralen Rohrabschnitt (33), wobei das distale Rohrende (31) und mindestens ein Teil des sich an das distale Rohrende (31) anschließenden zentralen Rohrabschnitts (33) durch die Öffnung eines Markierungsobjekts (2) hindurchführbar sind, weiter umfassend eine am distalen Rohrende (31) oder an dem sich an das distale Rohrende (31) anschließenden zentralen Rohrabschnitt (33) vorgesehene Halteanordnung (4), welche ausgebildet ist, mindestens ein Markierungsobjekt (2) zu halten, wobei die Halteanordnung (4) mindestens eine in einer Rastklauenausnehmung (34) im Rohr (3) angeordnete Rastklaue (41) umfasst, welche aus einer ersten Position, in welcher die mindestens eine Rastklaue (41) zumindest teilweise, vorzugsweise vollständig, durch die Rastklauenausnehmung (34) im Rohr (3) aus dem Rohr (3) hervorkragt, vorzugsweise unter Aufbringung einer Kraft in eine zweite Position, in der die mindestens eine Rastklaue (41) zumindest teilweise, vorzugsweise vollständig, durch die Rastklauenausnehmung (34) im Rohr (3) in das Rohr (3) hineinkragt, überführbar ist, weiter umfassend eine am proximalen Rohrende (32) oder an dem sich an das proximale Rohrende (32) anschließenden zentralen Rohrabschnitt (33) vorgesehene Betätigungsanordnung (5), welche ausgebildet ist, die Halteanordnung (4) zu betätigen, wobei die Betätigungsanordnung (5) ein Betätigungselement (51) umfasst, welches eine kraftschlüssige Wirkverbindung zwischen der mindestens einen Rastklaue (41) und der Betätigungsanordnung (5) vermittelt, wobei die Halteanordnung (4) mindestens eine in Richtung der Längserstreckung des Rohrs (3) von der mindestens einen Rastklaue (41) beabstandete und in einer Halteklauenausnehmung (35) im Rohr (3) angeordnete Halteklaue (42) aufweist, wobei die mindestens eine Halteklaue (42) aus einer ersten Position, in der die mindestens eine Halteklaue (42) zumindest teilweise, vorzugsweise vollständig, durch die Halteklauenausnehmung (35) im Rohr (3) aus dem Rohr (3) hervorkragt, vorzugsweise unter Aufbringung einer Kraft in eine zweite Position, in der die mindestens eine Halteklaue (42) zumindest teilweise, vorzugsweise vollständig, durch die Halteklauenausnehmung (35) im Rohr (3) in das Rohr (3) hineinkragt, überführbar ist, und wobei die Betätigungsanordnung (5) ausgebildet ist, die mindestens eine Halteklaue (42) und die mindestens eine Rastklaue (41) von der ersten in die zweite Position zu überführen und in der ersten und/oder der zweiten Position zu halten,
**dadurch gekennzeichnet,**
**dass** die Rastklauen (41) mittels eines Rastklauenverbindungselements (412) und/oder die Halteklauen (42) mittels eines Halteklauenverbindungselements (422) miteinander verbunden sind, wobei das Rastklauenverbindungselement (412) und/oder das Halteklauenverbindungselement (422) den Außenumfang des Betätigungselements (51) zumindest teilweise umschließt.

2. Handhabungsvorrichtung nach Anspruch 1,
**dadurch gekennzeichnet,**
**dass** die mindestens eine Halteklaue (42) mit dem Betätigungselement (51) verbunden ist, wobei das Betätigungselement (51) eine kraftschlüssige Wirkverbindung zwischen der mindestens einen Halteklaue (42) und der Betätigungsanordnung (5) vermittelt.

3. Handhabungsvorrichtung nach Anspruch 1 oder 2,
**dadurch gekennzeichnet,**
**dass** die mindestens eine Halteklaue (42) und die mindestens eine Rastklaue (41) derart am Betätigungselement (51) angeordnet sind, dass die mindestens eine Halteklaue (42) in der ersten Position gehalten ist, während die mindestens eine Rastklaue (41) in der zweiten Position gehalten ist.

4. Handhabungsvorrichtung nach einem der Ansprüche 1 bis 3,
**dadurch gekennzeichnet,**
**dass** die mindestens eine Halteklaue (42) in Gebrauchsstellung der Handhabungsvorrichtung (1) oberhalb der mindestens einen Rastklaue (41) angeordnet ist und die Bewegung der mindestens einen Halteklaue (42) mit der Bewegung der mindestens einen Rastklaue (41) bei Betätigung der Betätigungsvorrichtung (5) mit einer festlegbaren Bewegungsüberschneidung synchronisiert ist, wobei die Bewegungsüberschneidung anhand des Abstands der mindestens einen Halteklaue (42) von der mindestens einen Rastklaue (41) in Längsrichtung des Rohres festlegbar ist.

5. Handhabungsvorrichtung nach einem der Ansprüche 1 bis 4,
**dadurch gekennzeichnet,**
**dass** sich die mindestens eine Rastklaue (41) und/oder die mindestens eine Haltklaue (42) schräg vom Betätigungselement (51) weg erstreckt, wobei sich die mindestens eine Rastklaue (41) ausgehend vom Betätigungselement (51) schräg in Richtung proximales Rohrende (32) erstreckt und sich die mindestens eine Halteklaue (42) ausgehend vom Betätigungselement (51) schräg in Richtung distales Rohrende (31) erstreckt.

6. Handhabungsvorrichtung nach einem der Ansprüche 1 bis 5,
**dadurch gekennzeichnet,**
**dass** die mindestens eine Rastklaue (41) und/oder die mindestens eine Halteklaue (42) am vom Betätigungselement (51) entfernten Ende eine Schräge (43) aufweist, so dass am vom Betätigungselement (51) entfernten Ende zwei Flächen der mindestens einen Rastklaue (41) und/oder der mindestens einen Halteklaue (42) einen spitzen Winkel (44) einschließen.

7. Handhabungsvorrichtung nach einem der Ansprüche 1 bis 6,
**dadurch gekennzeichnet,**
**dass** das Betätigungselement (51) am proximalen Ende (32) und/oder am distalen Ende (31) einen Anschlag (52) aufweist, wobei der Betätigungsweg der mindestens einen Rastklaue (41) und/oder der mindestens einen Halteklaue (42) durch den Anschlag (52) begrenzt ist.

8. Handhabungsvorrichtung nach einem der Ansprüche 1 bis 7,
**dadurch gekennzeichnet,**
**dass** die mindestens eine Rastklaue (41) und die mindestens eine Halteklaue (42) mittels eines federbelasteten Vorspannelements (7) gegeneinander auf Vorspannung haltbar sind, wobei das Vorspannelement (7) zwei Vorspannringe (71) und eine zwischen den Vorspannringen (71) angeordnete Vorspannfeder (72) umfasst.

9. Handhabungsvorrichtung nach einem der Ansprüche 1 bis 8,
**dadurch gekennzeichnet,**
**dass** eine Mehrzahl von Rastklauen (41) in einer gegenüber der Längserstreckung des Rohrs (3) senkrecht ausgerichteten Rastklauenebene (411) angeordnet ist und/oder eine Mehrzahl von Halteklauen (42) in einer gegenüber der Längserstreckung des Rohrs (3) senkrecht ausgerichteten Halteklauenebene (421) angeordnet ist, wobei die Rastklauenebene (411) und die Halteklauenebene (421) in Längsrichtung des Rohrs (3) voneinander beabstandet sind.

10. Handhabungsvorrichtung nach einem der Ansprüche 1 bis 9,
**dadurch gekennzeichnet,**
**dass** die Rastklauen (41) und/oder die Halteklauen (42) äquidistant umlaufend entlang des Außenumfangs des Betätigungselements (51) am Betätigungselement (51) mit einem Winkelversatz zueinander angeordnet sind.

11. Handhabungsvorrichtung nach Anspruch 10,
**dadurch gekennzeichnet,**
**dass** die Rastklauenebene (411) und die Halteklauenebene (421) versetzt zueinander angeordnet sind, wobei der Winkelversatz zwischen der Rastklauenebene (411) und der Halteklauenebene (421) die Hälfte des Winkelversatzes zwischen den Rastklauen (41) beträgt.

12. Handhabungsvorrichtung nach einem der Ansprüche 1 bis 11,
**dadurch gekennzeichnet,**
**dass** die Handhabungsvorrichtung (1) einen Zentrierdorn (8) aufweist, wobei der Zentrierdorn (8) am distalen Ende des Betätigungselements (51) angeordnet ist, und wobei der Zentrierdorn (8) über eine Federkraft vorgespannt ist und komplett in die Handhabungsvorrichtung (1) einziehbar ist.

13. Handhabungsvorrichtung nach einem der Ansprüche 1 bis 12,
**dadurch gekennzeichnet,**
**dass** die Handhabungsvorrichtung (1) einen Magneten (9) und/oder einen Rastring (10) aufweist, wobei der Magnet (9) und/oder der Rastring (10) an einem Rohrende (31, 32) zur Aufnahme des mit einer ferromagnetischen Metallhülse (11) versehenen Markierungsobjekts (2) angeordnet ist oder die Handhabungsvorrichtung (1) eine ferromagnetische Metallhülse (11) und/oder einen Rastring (10) aufweist, wobei die ferromagnetische Metallhülse (11) und/oder der Rastring (10) an einem Rohrende (31, 32) zur Aufnahme eines mit einem Magneten (9) versehenen Markierungsobjekts (2) angeordnet ist.

14. Handhabungsvorrichtung nach einem der Ansprüche 1 bis 13,
**dadurch gekennzeichnet,**
**dass** die Handhabungsvorrichtung (1) eine Ständeranordnung (6) umfasst, wobei die Ständeranordnung (6) mindestens zwei Ständerbeine (61) mit jeweils einem ersten Ende (611) und einem zweiten Ende (612) umfasst, deren erste Enden (611) an dem Rohr (3) oder an dem Betätigungselement (5) angelenkt sind und deren zweite Enden (612) aus einer ersten Position, in der die zweiten Enden (612) im Wesentlichen an dem Rohr (3) anliegen, in eine zweite Position, in der die zweiten Enden (612) in radialer Richtung vom Rohr (3) beabstandet sind, überführbar sind.

## Claims

1. A handling device (1) for marking objects (2) having an opening disposed in a cover surface, the handling device (1) comprising an essentially hollow-cylindrical tube (3) having a distal tube end (31), a proximal tube end (32), and a central tube portion (33) extending between the distal tube end (31) and the proximal tube end (32), the distal tube end (31) and at least part of the central tube portion (33) adjacent to the distal tube end (31) being insertable into the opening of a marking object (2), the handling device (1) further comprising a support assembly (4) provided at the distal tube end (31) or on the central tube portion (33) adjacent to the distal tube end (31), the support assembly (4) being configured to support at least one marking object (2), the support assembly (4) comprising at least one latching claw (41) disposed in a latching-claw opening (34) in the tube (3), the latching claw (41) being movable, preferably by application of force, from a first position, in which the at least one latching claw (41) protrudes at least partially, preferably fully, from the tube (3) through the latching-claw opening (34) in the tube (3), to a second position, in which the at least one latching claw (41) protrudes at least partially, preferably fully, into the tube (3) through the latching-claw opening (34) in the tube (3), the handling device (1) further comprising an actuating assembly (5) provided at the proximal tube end (32) or on the central tube portion (33) adjacent to the proximal tube end (32), the actuating assembly (5) being configured to actuate the support assembly (4), the actuating assembly (5) comprising an actuating element (51) effecting a force-locked operative connection between the at least one latching claw (41) and the actuating assembly (5), the support assembly (4) having at least one supporting claw (42) spaced apart from the at least one latching claw (41) along the longitudinal axis of the tube (3) and disposed in a supporting-claw opening (35) in the tube (3), the at least one supporting claw (42) being movable, preferably by application of force, from a first position, in which the at least one supporting claw (42) protrudes at least partially, preferably fully, from the tube (3) through the supporting-claw opening (35) in the tube (3), to a second position, in which the at least one supporting claw (42) protrudes at least partially, preferably fully, into the tube (3) through the supporting-claw opening (35) in the tube (3), and the actuating assembly (5) being configured to move the at least one supporting claw (42) and the at least one latching claw (41) from the first position to the second position and hold them in the first position and/or in the second position,
**characterized in that**
the latching claws (41) are connected to each other by means of a latching-claw connection element (412), and/or the supporting claws (42) are connected to each other by means of a supporting-claw connection element (422), the latching-claw connection element (412) and/or the supporting-claw connection element (422) at least partially enclosing the outer circumference of the actuating element (51).

2. The handling device according to claim 1,
**characterized in that**
the at least one supporting claw (42) is connected to the actuating element (51), the actuating element (51) effecting a force-locked operative connection between the at least one supporting claw (42) and the actuating assembly (5).

3. The handling device according to claim 1 or 2,
**characterized in that**
the at least one supporting claw (42) and the at least one latching claw (41) are disposed on the actuating element (51) in such a manner that the at least one supporting claw (42) is held in the first position while the at least one latching claw (41) is held in the second position.

4. The handling device according to any one of claims 1 to 3,
**characterized in that**
the at least one supporting claw (42) is disposed above the at least one latching claw (41) when the handling device (1) is in the use position, and the movement of the at least one supporting claw (42) and the movement of the at least one latching claw (41) upon actuation of the actuating assembly (5) are synchronized with each other with a settable movement overlap, the movement overlap being settable based on the distance of the at least one supporting claw (42) from the at least one latching claw (41) in the longitudinal direction of the tube.

5. The handling device according to any one of claims 1 to 4,
**characterized in that**
the at least one latching claw (41) and/or the at least one supporting claw (42) extend away from the actuating element (51) at an oblique angle, the at least one latching claw (41) extending from the actuating element (51) toward the proximal tube end (32) at an oblique angle, and the at least one supporting claw (42) extending from the actuating element (51) toward the distal tube end (31) at an oblique angle.

6. The handling device according to any one of claims 1 to 5,
**characterized in that**
the at least one latching claw (41) and/or the at least one supporting claw (42) has a bevel (43) at the end facing away from the actuating element (51), meaning two surfaces of the at least one latching claw (41) and/or of the at least one supporting claw (42) form an acute angle (44) at the end facing away from the actuating element (51).

7. The handling device according to any one of claims 1 to 6,
**characterized in that**
the actuating element (51) has a stop (52) at the proximal end (32) and/or at the distal end (31), the stop (52) limiting the actuation travel of the at least one latching claw (41) and/or of the at least one supporting claw (42).

8. The handling device according to any one of claims 1 to 7,
**characterized in that**
a spring-loaded biasing element (7) is configured to bias the at least one latching claw (41) and the at least one supporting claw (42) against each other, the biasing element (7) comprising two biasing rings (71) and a biasing spring (72) disposed between the biasing rings (71).

9. The handling device according to any one of claims 1 to 8,
**characterized in that**
a plurality of latching claws (41) are disposed in a latching-claw plane (411) perpendicular to the longitudinal axis of the tube (3), and/or a plurality of supporting claws (42) are disposed in a supporting-claw plane (421) perpendicular to the longitudinal axis of the tube (3), the latching-claw plane (411) and the supporting-claw plane (421) being spaced apart from each other in the longitudinal direction of the tube (3).

10. The handling device according to any one of claims 1 to 9,
**characterized in that**
the latching claws (41) and/or the supporting claws (42) are equidistantly disposed on the actuating element (51) circumferentially along the outer circumference of the actuating element (51) at an angular offset from each other.

11. The handling device according to claim 10,
**characterized in that**
the latching-claw plane (411) and the supporting-claw plane (421) are offset from each other, the angular offset between the latching-claw plane (411) and the supporting-claw plane (421) being half the angular offset between the latching claws (41).

12. The handling device according to any one of claims 1 to 11,
**characterized in that**
the handling device (1) has a centering pin (8), the centering pin (8) being disposed at the distal end of the actuating element (51), and the centering pin (8) being biased by an elastic force and fully retractable into the handling device (1).

13. The handling device according to any one of claims 1 to 12,
**characterized in that**
the handling device (1) comprises a magnet (9) and/or a latching ring (10), the magnet (9) and/or the latching ring (10) being disposed at a tube end (31, 32) for receiving the marking object (2), the marking object (2) being provided with a ferromagnetic metal sleeve (11), or the handling device (1) comprises a ferromagnetic metal sleeve (11) and/or a latching ring (10), the ferromagnetic metal sleeve (11) and/or the latching ring (10) being disposed at a tube end (31, 32) for receiving a marking object (2), the marking object (2) being provided with a magnet (9).

14. The handling device according to any one of claims 1 to 13,
**characterized in that**
the handling device (1) comprises a leg assembly (6), the leg assembly (6) comprising at least two legs (61) which each have a first end (611) and a second end (612) and whose first ends (611) are hinged to the tube (3) or to the actuating element (5) and whose second ends (612) can be moved from a first position, in which the second ends (612) are essentially folded flat against the tube (3), to a second position, in which the second ends (612) are spaced apart from the tube (3) in the radial direction.

## Revendications

1. Dispositif de manipulation (1) pour des objets de marquage (2) ayant une ouverture prévue dans une surface supérieure, le dispositif de manipulation (1) comprenant un tube (3) essentiellement en forme de cylindre creux ayant une extrémité de tube distale (31), une extrémité de tube proximale (32) et une partie de tube centrale (33) s'étendant entre l'extrémité de tube distale (31) et l'extrémité de tube proximale (32), l'extrémité de tube distale (31) et au moins une partie de la partie de tube centrale (33) adjacente à l'extrémité de tube distale (31) étant insérables dans l'ouverture d'un objet de marquage (2), le dispositif de manipulation (1) comprenant en outre un ensemble de support (4) prévu à l'extrémité de tube distale (31) ou sur la partie de tube centrale (33) adjacente à l'extrémité de tube distale (31), l'ensemble de support (4) étant configuré pour supporter au moins un objet de marquage (2), l'ensemble de support (4) comprenant au moins une griffe d'encliquetage (41) disposée dans un trou de griffe d'encliquetage (34) dans le tube (3), la griffe d'encliquetage (41) étant déplaçable, de préférence sous l'application d'une force, d'une première position, dans laquelle l'au moins une griffe d'encliquetage (41) fait saillie au moins partiellement, de préférence entièrement, hors du tube (3) à travers le trou de griffe d'encliquetage (34) dans le tube (3), vers une deuxième position, dans laquelle l'au moins une griffe d'encliquetage (41) fait saillie au moins partiellement, de préférence entièrement, dans le tube (3) à travers le trou de griffe d'encliquetage (34) dans le tube (3), le dispositif de manipulation (1) comprenant en outre un ensemble d'actionnement (5) prévu à l'extrémité de tube proximale (32) ou sur la partie de tube centrale (33) adjacente à l'extrémité de tube proximale (32), l'ensemble d'actionnement (5) étant configuré pour actionner l'ensemble de support (4), l'ensemble d'actionnement (5) comprenant un élément d'actionnement (51) effectuant une liaison active par force entre l'au moins une griffe d'encliquetage (41) et l'ensemble d'actionnement (5), l'ensemble de support (4) ayant au moins une griffe de support (42) espacée de l'au moins une griffe d'encliquetage (41) le long de l'axe longitudinal du tube (3) et disposée dans un trou de griffe de support (35) dans le tube (3), l'au moins une griffe de support (42) étant déplaçable, de préférence sous l'application d'une force, d'une première position, dans laquelle l'au moins une griffe de support (42) fait saillie au moins partiellement, de préférence entièrement, hors du tube (3) à travers le trou de griffe de support (35) dans le tube (3), vers une deuxième position, dans laquelle l'au moins une griffe de support (42) fait saillie au moins partiellement, de préférence entièrement, dans le tube (3) à travers le trou de griffe de support (35) dans le tube (3), et l'ensemble d'actionnement (5) étant configuré pour déplacer l'au moins une griffe de support (42) et l'au moins une griffe d'encliquetage (41) de la première position vers la deuxième position et pour les maintenir dans la première position et/ou la deuxième position,
**caractérisé en ce que**
les griffes d'encliquetage (41) sont reliées par l'intermédiaire d'un élément de liaison de griffe d'encliquetage (412) et/ou les griffes de support (42) sont reliées par l'intermédiaire d'un élément de liaison de griffe de support (422), l'élément de liaison de griffe d'encliquetage (412) et/ou l'élément de liaison de griffe de support (422) entourant au moins partiellement la circonférence extérieure de l'élément d'actionnement (51).

2. Dispositif de manipulation selon la revendication 1,
**caractérisé en ce que**
l'au moins une griffe de support (42) est reliée à l'élément d'actionnement (51), l'élément d'actionnement (51) effectuant une liaison active par force entre l'au moins une griffe de support (42) et l'ensemble d'actionnement (5).

3. Dispositif de manipulation selon la revendication 1 ou 2,
**caractérisé en ce que**
l'au moins une griffe de support (42) et l'au moins une griffe d'encliquetage (41) sont disposées sur l'élément d'actionnement (51) de telle manière que l'au moins une griffe de support (42) est maintenue dans la première position tandis que l'au moins une griffe d'encliquetage (41) est maintenue dans la deuxième position.

4. Dispositif de manipulation selon l'une quelconque des revendications 1 à 3,
**caractérisé en ce que**
l'au moins une griffe de support (42) est disposée au-dessus de l'au moins une griffe d'encliquetage (41) lorsque le dispositif de manipulation (1) est en position d'utilisation et le déplacement de l'au moins une griffe de support (42) et le déplacement de l'au moins une griffe d'encliquetage (41) lors de l'actionnement de l'ensemble d'actionnement (5) sont synchronisés l'un par rapport à l'autre avec un chevauchement de déplacement réglable, le chevauchement de déplacement étant réglable sur la base de la distance de l'au moins une griffe de support (42) de l'au moins une griffe d'encliquetage (41) dans la direction longitudinale du tube.

5. Dispositif de manipulation selon l'une quelconque des revendications 1 à 4,
**caractérisé en ce que**
l'au moins une griffe d'encliquetage (41) et/ou l'au moins une griffe de support (42) s'étendent obliquement à partir de l'élément d'actionnement (51), l'au moins une griffe d'encliquetage (41) s'étend obliquement de l'élément d'actionnement (51) vers l'extrémité de tube proximale (32) et l'au moins une griffe de support (42) s'étend obliquement de l'élément d'actionnement (51) vers l'extrémité de tube distale (31).

6. Dispositif de manipulation selon l'une quelconque des revendications 1 à 5,
**caractérisé en ce que**
l'au moins une griffe d'encliquetage (41) et/ou l'au moins une griffe de support (42) présentent un biseau (43) à l'extrémité détournée de l'élément d'actionnement (51), de sorte que deux surfaces de l'au moins une griffe d'encliquetage (41) et/ou de l'au moins une griffe de support (42) forment un angle aigu (44) à l'extrémité détournée de l'élément d'actionnement (51).

7. Dispositif de manipulation selon l'une quelconque des revendications 1 à 6,
**caractérisé en ce que**
l'élément d'actionnement (51) a une butée (52) à l'extrémité proximale (32) et/ou à l'extrémité distale (31), la butée (52) limitant la course d'actionnement de l'au moins une griffe d'encliquetage (41) et/ou de l'au moins une griffe de support (42).

8. Dispositif de manipulation selon l'une quelconque des revendications 1 à 7,
**caractérisé en ce**
**qu'**un élément de précontrainte (7) à ressort est configurée pour précontraindre l'au moins une griffe d'encliquetage (41) et l'au moins une griffe de support (42) l'une contre l'autre, l'élément de précontrainte (7) comprenant deux bagues de précontrainte (71) et un ressort de précontrainte (72) disposé entre les bagues de précontrainte (71).

9. Dispositif de manipulation selon l'une quelconque des revendications 1 à 8,
**caractérisé en ce**
**qu'**une pluralité de griffes d'encliquetage (41) sont disposées dans un plan de griffes d'encliquetage (411) perpendiculaire à l'axe longitudinal du tube (3) et/ou une pluralité de griffes de support (42) sont disposées dans un plan de griffes de support (421) perpendiculaire à l'axe longitudinal du tube (3), le plan de griffes d'encliquetage (411) et le plan de griffes de support (421) étant espacés l'un de l'autre dans la direction longitudinale du tube (3).

10. Dispositif de manipulation selon l'une quelconque des revendications 1 à 9,
**caractérisé en ce que**
les griffes d'encliquetage (41) et/ou les griffes de support (42) sont disposées de manière équidistante circonférentiellement le long de la circonférence extérieure de l'élément d'actionnement (51) avec un décalage angulaire les unes par rapport aux autres.

11. Dispositif de manipulation selon la revendication 10,
**caractérisé en ce que**
le plan de griffes d'encliquetage (411) et le plan de griffes de support (421) sont décalés l'un part rapport à l'autre, le décalage angulaire entre le plan de griffes d'encliquetage (411) et le plan de griffes de support (421) étant égal à la moitié du décalage angulaire entre les griffes d'encliquetage (41).

12. Dispositif de manipulation selon l'une quelconque des revendications 1 à 11,
**caractérisé en ce que**
le dispositif de manipulation (1) a un mandrin de centrage (8), le mandrin de centrage (8) étant disposé à l'extrémité distale de l'élément d'actionnement (51) et le mandrin de centrage (8) étant précontraint par une force élastique et pouvant être entièrement rétracté dans le dispositif de manipulation (1).

13. Dispositif de manipulation selon l'une quelconque des revendications 1 à 12,
**caractérisé en ce que**
le dispositif de manipulation (1) comprend un aimant (9) et/ou une bague d'encliquetage (10), l'aimant (9) et/ou la bague d'encliquetage (10) étant disposés à une extrémité de tube (31, 32) pour recevoir l'objet de marquage (2), l'objet de marquage (2) étant muni d'un manchon métallique ferromagnétique (11), ou le dispositif de manipulation (1) comprend un manchon métallique ferromagnétique (11) et/ou une bague d'encliquetage (10), le manchon métallique ferromagnétique (11) et/ou la bague d'encliquetage (10) étant disposés à une extrémité de tube (31, 32) pour recevoir l'objet de marquage (2), l'objet de marquage (2) étant muni d'un aimant (9).

14. Dispositif de manipulation selon l'une quelconque des revendications 1 à 13,
**caractérisé en ce que**
le dispositif de manipulation (1) comprend un ensemble de pieds (6), l'ensemble de pieds (6) comprenant au moins deux pieds (61) qui ont chacun une première extrémité (611) et une deuxième extrémité (612) et dont les premières extrémités (611) sont articulées sur le tube (3) ou sur l'élément d'actionnement (5) et dont les deuxièmes extrémités (612) sont déplaçables d'une première position, dans laquelle les deuxièmes extrémités (612) sont essentiellement en appui contre le tube (3), vers une deuxième position, dans laquelle les deuxièmes extrémités (612) sont espacées du tube (3) dans la direction radiale.
